# EUROPÄISCHE PATENTSCHRIFT

(11) **EP 2 454 541 B1**
(45) Veröffentlichungstag und Bekanntmachung des Hinweises auf die Patenterteilung: **03.04.2013**
(21) Anmeldenummer: 10727437.5
(22) Anmeldetag: 01.07.2010
(51) Int. Cl.: F25D 23/02

(54) **KÜHLGUTTRÄGER FÜR EIN KÄLTEGERÄT**
SUPPORT FOR REFRIGERATED PRODUCTS IN A REFRIGERATION APPLIANCE
SUPPORT DE PRODUITS À RÉFRIGÉRER POUR UN APPAREIL RÉFRIGÉRANT

(30) Priorität: 13.07.2009 DE 102009027655
(43) Veröffentlichungstag der Anmeldung: 23.05.2012
(73) Patentinhaber: BSH Bosch und Siemens Hausgeräte GmbH, 81739 München (DE)
(72) Erfinder: GLASER, Benjamin, 89561 Dischingen (DE); RUPP, Claudia, 73450 Neresheim (DE)
(86) Internationale Anmeldenummer: PCT/EP2010/059378
(87) Internationale Veröffentlichungsnummer: WO 2011/006766

(56) Entgegenhaltungen:
- WO-A1-98/05910
- CN-Y- 2 869 717
- CN-Y- 2 869 718
- CN-Y- 201 050 924
- CN-Y- 201 277 789
- KR-A- 20000 074 255

## Beschreibung

Die vorliegende Erfindung betrifft einen Kühlgutträger für ein Kältegerät, insbesondere ein Haushaltskältegerät, mit einer in dem Kältegerät horizontal zu montierenden Platte, auf der diverses Kühlgut platzierbar ist, sich in Tiefenrichtung erstreckenden, seitliche Wände der Platte einfassenden Leisten und wenigstens einem Bügel, der unterhalb der Platte schwenkbar angeordnet ist. In einer von der Platte abstehenden Stellung kann ein solcher Bügel zur liegenden Lagerung von Flaschen oder anderem ähnlich geformten Kühlgut dienen; bei Nichtgebrauch kann er in eine zu der Platte parallele Stellung geschwenkt werden, um möglichst wenig Platz im Kältegerät zu beanspruchen.

Dokument CN 201 050 924 Y offenbart ein Kühlgutträger gemäß dem Oberbegriff von Anspruch 1.

Dokument CN 201 050 924 Y offenbart ein Kühlgutträger gemäß dem Oberbegriff von Anspruch 1. In dem nachveröffentlichten Dokument CN 201 277 789 Y ist ein Kühlgutträger beschrieben, bei dem die Bügel in ihrer von der Platte abstehenden Stellung an einem Anschlag anliegen. Ein solcher Anschlag verhindert, dass der Bügel beim Einlegen einer Flasche versehentlich nach hinten weggedrückt wird und die Flasche dadurch keinen Halt findet. Der Hebelarm, mit dem der Anschlag auf den Bügel wirkt, ist kurz in Vergleich zu dem einer an den Bügel anstoßenden Flasche. Eine auf den Bügel in Sperrrichtung ausgeübte Kraft wirkt daher in vielfacher Verstärkung auf den Anschlag, so dass bei unachtsamer Handhabung die Gefahr besteht, dass der Anschlag abbricht und den Bügel nicht mehr sichern kann.

Aufgabe der vorliegenden Erfindung ist daher, einen Kühlgutträger mit schwenkbaren Bügeln für die Lagerung von Flaschen zu schaffen, der eine sichere Lagerung ermöglicht und dessen Brauchbarkeit auch bei unachtsamer Handhabung nicht gefährdet ist.

Die Aufgabe wird gelöst durch einen Kühlgutträger mit den Merkmalen des Anspruchs Indem der Anschlag an wenigstens einem an eine der Leisten angefügten Anschlagkörper gebildet ist, kann ein beschädigter Anschlag im Bedarfsfall mit geringem Aufwand ausgewechselt werden. Ein weiterer Vorteil der Verwendung von an die Leisten angefügten Anschlagkörpern ist, dass die Anschlagkörper für jedes Modell von Kühlgutträger, unabhängig vom Bügelabstand, einheitlich gefertigt werden können; eine Anpassung ist dann lediglich noch im Hinblick auf die Platzierung der Anschlagkörper an der Leiste erforderlich.

Es kann an einer Leiste eine Mehrzahl von diskreten Befestigungspunkten vorgesehen sein, von denen jeweils nur einzelne benutzt werden, um tatsächlich einen Anschlagkörper daran zu montieren. Alternativ können Befestigungspunkte, insbesondere in Form von Öffnungen in den Leisten, jeweils nur dort geschaffen werden, wo tatsächlich ein Anschlagkörper montiert werden soll. Solche Öffnungen sind vorzugsweise in einander zugewandten Flanken der Leisten gebildet.

Da der Anschlag ohnehin nah an der Schwenkachse des Bügels liegt, kann der Anschlagkörper zweckmäßigerweise auch ein Lager für einen Achszapfen des Bügels bilden.

Vorzugsweise ist der Anschlagkörper in einer zur Schwenkachse der Bügel parallelen Richtung in eine Öffnung einer der Leisten eingefügt. Auf den Anschlag wirkende Kräfte sind somit quer zur Einfügerichtung orientiert und beeinträchtigen nicht den Sitz des Anschlagkörpers in der Leiste.

Um die Anschlagkräfte zu verteilen und den einzelnen Anschlag zu entlasten, ist der Bügel vorzugsweise zweiseitig in Anschlagkörpern gelagert.

Um eine kompakte, sichere Aufhängung des Bügels zu schaffen, ist es zweckmäßig, dass die Achszapfen des Bügels sich durch die die Anschlagkörper aufnehmenden Öffnungen der Leisten hindurch erstrecken.

Für eine schnelle und einfache Montage der Adapter an den Leisten ist es vorteilhaft, wenn jeder Anschlagkörper einen festen und einen elastischen Haken aufweist, die an einander gegenüberliegenden Rändern einer der Öffnungen angreifen. So kann der feste Haken eine Drehachse bilden, um die der Bügel beim Einrasten des elastischen Hakens in die Öffnung geschwenkt wird.

Um eine Montage eines Anschlagkörpers in falscher Orientierung auszuschließen, kann einer der Haken jedes Anschlagkörpers breiter sein als derjenige Rand einer der Öffnungen, an der der andere Haken des Anschlagkörpers angreift.

Als Rastkonturen zur Fixierung des Bügels in der parallelen bzw. der von der Platte abstehenden Stellung sind am Anschlagkörper zweckmäßigerweise zwei Aussparungen gebildet, in die der Bügel jeweils in einer dieser beiden Stellungen eingreift.

Die zwei Aussparungen sind vorzugsweise an ihren einander zugewandten Seiten durch schräge Flanken begrenzt, so dass jeweils beim Schwenken des Bügels aus einer seiner Raststellungen heraus ein Verformungswiderstand überwunden werden muss, der die Bügel, solange keine äußere Kraft einwirkt, in der Raststellung fixiert.

An ihrer von der ersten Aussparung abgewandten Seite ist die zweite Aussparung zweckmäßigerweise durch eine zur Schwenkachse parallele Flanke begrenzt, die den oben erwähnten Anschlag bildet und ein Schwenken des Bügels über die von der Platte abstehende Stellung hinaus verhindert. So kann ausgeschlossen werden, dass beim Einlegen einer Flasche ein Bügel versehentlich nach hinten weg geschoben wird und eine bereits darauf liegende Flasche dadurch ihre Unterstützung verliert und abstürzt.

Vorzugsweise bilden die Leisten, an denen die Bügel aufgehängt sind, gleichzeitig eine seitliche Einfassung der Platte. So kommen sie, wenn der Kühlgutträger in einem Kältegerät montiert ist, unmittelbar an dessen Seitenwänden zu liegen, und der Überstand der Leisten unter die Unterseite der Platte beeinträchtigt allenfalls minimal die Nutzbarkeit eines von der Platte nach oben begrenzten Fachs.

Weitere Merkmale und Vorteile der Erfindung ergeben sich aus der nachfolgenden Beschreibung von Ausführungsbeispielen unter Bezugnahme auf die beigefügten Figuren. Es zeigen:
- Fig. 1: eine perspektivische Ansicht eines erfindungsgemäßen Kühlgutträgers;
- Fig. 2: ein vergrößertes Detail des Kühlgutträgers;
- Fig. 3: eine Rückansicht eines Anschlagkörpers;
- Fig. 4: einen Schnitt durch eine Leiste, einen Anschlagkörper und einen daran aufgehängten Bügel; und
- Fig. 5: einen zu Fig. 4 analogen Schnitt gemäß einer abgewandelten Ausgestaltung.

Fig. 1 zeigt eine perspektivische Ansicht eines Kühlgutträgers, der in dem Fachmann an sich bekannter Weise und wie zum Beispiel in DE 20 304 564 U1 beschrieben zum Einbau in einem Kältegerät vorgesehen ist. Der Kühlgutträger umfasst eine in Einbauposition horizontale rechteckige Glasplatte 1, die alternativ auch durch eine Platte aus einem anderen Material, ein Gitter oder dergleichen ersetzt sein könnte. Auf sich in Tiefenrichtung des den Kühlgutträger aufnehmenden Kältegerätegehäuses erstreckenden Seitenkanten 2 der Glasplatte 1 sind zwei Leisten angebracht, hier in Form von aufgesteckten Strangpressprofilen 3 aus Aluminium. Die Strangpressprofile 3 haben einen Querschnitt ähnlich dem Buchstaben "a", mit einem hohlen unteren Abschnitt 5 und einem sich hakenförmig über dem unteren Abschnitt 5 erstreckenden und mit diesem eine die Seitenkante 2 der Glasplatte 1 aufnehmende Nut begrenzenden oberen Abschnitt 6. An einer von der Glasplatte 2 abgewandten, äußeren Flanke des unteren Abschnitts 5 sind nach unten offene Aussparungen 4 gebildet, die vorgesehen sind, um nicht dargestellte, den Kühlgutträger unterstützende Auflagevorsprünge aufzunehmen, die von einer Innenwand des Kältegerätegehäuses abstehen.

Der innere Hohlraum des unteren Abschnitts 5 ist wenigstens an seinen vorderen und hinteren Enden durch einen Kunststoffkörper 7 ausgefüllt. An den rückwärtigen Enden der Profile 3 sind in den Kunststoffkörper 7 Enden eines Drahtbügels 8 eingesteckt, von dem sich ein mittlerer Abschnitt entlang der hinteren Kante der Glasplatte 1 oberhalb von dieser erstreckt und so ein Geländer bildet, das verhindert, dass auf der Glasplatte 1 platziertes Kühlgut bis an die Rückwand der Kältegerätegehäuses heran geschoben wird und daran festfriert.

An zwei einander zugewandten vertikalen Flanken der unteren Abschnitte 5 der Strangpressprofile 3 sind jeweils zwei Anschlagkörper 9 aus Kunststoff montiert. Die zwei an einem gleichen Strangpressprofil 3 montierten Anschlagkörper 9 sind untereinander gleich und spiegelbildlich zu den Anschlagkörpern 9 am jeweils anderen Strangpressprofil 3. Jeweils zwei Anschlagkörper 9 halten gemeinsam einen einteilig aus einem steifen Draht geformten Flaschenträgerbügel 12. Die Flaschenträgerbügel umfassen jeweils einen oder mehrere Bögen 24, die bemessen sind, um eine Flasche darin einzulegen, sowie von den äußeren Bögen 24 nach außen abgewinkelte Achszapfen 25.

Einer dieser Anschlagkörper 9 und ein Stück des Strangpressprofils 3, an dem der Anschlagkörper 9 montiert werden soll, sind in Fig. 2 in einer auseinander gezogenen perspektivischen Ansicht zu sehen. Der Anschlagkörper 9 hat eine Grundplatte 10, die in vertikaler Orientierung außen an einer Flanke 26 des unteren Abschnitts 5 des Profils 3 montiert wird. Eine sich in Breitenrichtung der Glasplatte 1 erstreckende Nut 11 am oberen Rand der Grundplatte 10 ist vorgesehen, um als Lager für einen Achszapfen 25 eines Flaschenträgerbügels 12 zu dienen. Die Nut 11 erstreckt sich einerseits bis in einen Wurzelabschnitt 13 des Anschlagkörpers 9, der im montierten Zustand in eine Öffnung 14 des Profils 3 eingreift, und geht andererseits kontinuierlich über in eine abwärts gerichtete Nut 15 an der Außenseite der Grundplatte 10. Die Nut 15 ist vorgesehen, um einen Schenkel des Flaschenträgerbügels 12 in dessen in Fig. 1 gezeigter, von der Glasplatte 1 abstehender Stellung aufzunehmen.

Die Öffnungen 14 an den einander zugewandten Flanken 26 der zwei Strangpressprofile 3 überlappen mit den Aussparungen 4, die an jeweils zu den Flanken 26 entgegengesetzten, voneinander abgewandten Flanken der Profile gebildet sind. So können Werkzeuge zum Erzeugen der Öffnungen 14, z.B durch Fräsen oder Stanzen, von beiden Seiten her an die Flanken 26 herangeführt werden, was die Erzeugung der Öffnungen 14 erleichtert. Da die Aussparungen 4 deutlich größer sind als die Öffnungen 14, können die Öffnungen 14 in Anpassung an unterschiedliche Flaschenformate variabel an den Profilen 3 platziert werden, ohne dass der Überlapp zwischen ihnen und den Aussparungen 4 verloren geht. Wenn nötig, können - insbesondere durch Fräsen - auch Öffnungen 14 erzeugt werden, die mit den Aussparungen 4 nicht überlappen.

Eine Aussparung 16 zieht sich am oberen Rand der Grundplatte 10 entlang von der Nut 11 nach vorn; sie nimmt den Schenkel des Bügels 12 auf, wenn dieser bezogen auf die Perspektive der Fig. 1 nach vorn in eine zu der Glasplatte 1 parallele Stellung geschwenkt ist. Die Nut 15 und die Aussparung 16 haben einander benachbarte schräge Flanken 17, 18, die der Bügel 12 unter einer geringfügigen elastischen Verformung leicht passieren kann. Eine Flanke 19 an der Rückseite der Nut 15 ist parallel zu der durch die Nut 11 definierten Schwenkachse des Bügels 12 orientiert, so dass, wenn in der abstehenden Stellung der Fig. 1 eine nach hinten gerichtete Kraft auf den Bügel 12 wirkt, die Flanke 19 ein Schwenken des Bügels 12 nach hinten blockiert, anstatt wie die Flanken 17, 18 den Bügel 12 elastisch zu verformen und ihn im verformten Zustand passieren zu lassen.

Die Öffnung 14 des Strangpressprofils 3 hat die Form zweier sich überschneidender Rechtecke, eines größeren, welches den Wurzelabschnitt 13 aufnimmt, und eines kleineren, in das ein fester Haken 20 des Anschlagkörpers 9 eingreift.

Wie in der in Fig. 3 gezeigten Rückansicht des Anschlagkörpers 9 zu sehen, ist an einer von dem festen Haken 20 abgewandten Seite des Wurzelabschnitts 13 ein elastischer Rasthaken 21 geformt, der im montierten Zustand an einem Rand 22 der Öffnung 14 angreift, der dem von dem festen Haken 20 hintergriffenen Rand 23 gegenüber liegt. Die Öffnungen 14 in den zwei sich gegenüber liegenden Strangpressprofilen 3 sind spiegelbildlich zueinander angeordnet, das heißt, bei beiden ist der schmalere Rand 23 nach vorn und der breitere Rand 22 nach hinten gerichtet. So ist es unmöglich, versehentlich einen für das Strangpressprofil 3 an der rechten Seite der Glasplatte 1 vorgesehenen Anschlagkörper 9 in einer Öffnung 14 des linken Strangpressprofils 3 zu montieren und umgekehrt.

Fig. 4 zeigt einen Schnitt durch ein Strangpressprofil 3, einen in einer Öffnung des Strangpressprofils 3 verrasteten Anschlagkörper 9 und einen Teil des in dem Anschlagkörper 9 gelagerten Bügels 12 im Schnitt entlang einer sich entlang der Nuten 11 und 15 des Anschlagkörpers 9 erstreckenden vertikalen Ebene. Der Bügel 12 befindet sich in der abstehenden Stellung und erstreckt sich in der Nut 15. Der Achszapfen 25 ist in der Nut 11 aufgenommen.

Im einfachsten Falle kann die Steifigkeit des Bügels 12 so groß gewählt sein, dass auch im voll beladenen Zustand die Verformung des Bügels 12 so klein bleibt, dass der Achszapfen 25 nicht aus der Nut 11 heraus gezogen werden kann. Ein Nachteil dieser Lösung liegt allerdings darin, dass es dementsprechend auch eines großen Krafteinsatzes von Seiten des Benutzers bedarf, wenn dieser den Bügel 12 bei längerem Nichtgebrauch aus dem Kältegerät entfernen will und dazu versucht, den Achszapfen 25 aus der Nut 11 herauszuziehen.

Bei der in Fig. 4 gezeigten Ausgestaltung ist an einem distalen Ende des Achszapfens 25 eine umlaufende Nut gebildet, auf die ein Sprengring 27 aufgeschoben ist. Der Sprengring 27 sichert den Achszapfen 25 gegen Herausziehen aus der Nut 11, auch wenn der Bügel 12 an sich leicht verformbar ist.

Um den Sprengring 27 am Achszapfen 25 anzubringen oder wieder zu entfernen, muss auf diesen über eine der Aussparungen 4 an der Außenseite des Strangpressprofils 3 zugegriffen werden, was nur möglich ist, wenn der Kühlgutträger als Ganzes entnommen wird. Denkbar ist aber auch, anstelle eines Sprengrings 27 eine Klammer in Form eines flachen Plättchens, zum Beispiel aus Federstahl, zu verwenden, die beim montierten Kühlgutträger von unten her in die Aussparung 4 einschiebbar ist und an ihrem oberen Ende zwei einen Schlitz flankierende Finger aufweist, die von zwei Seiten in die Nut des Achszapfens 25 eingreifen.

Fig. 5 zeigt eine alternative Ausgestaltung, bei der am distalen Ende des Achszapfens 25 ein kurzer Haken 29 abgebogen ist. An einer Außenseite des Anschlagkörpers 9 ist im Innern des Strangpressprofils ein Hohlraum frei gehalten, in dem sich der Haken 29 abwärts erstreckt, wenn der Bügel 12 in der von der Platte 1 abstehenden Stellung ist. Der Abstand zwischen dem Haken 29 und der Außenseite des Anschlagkörpers 9 ist groß genug, damit der Haken 29 nicht ein Schwenken des Bügels 12 in die zur Platte 1 parallele Stellung blockiert. Die Nut 11 ist hier deutlich höher als breit, so dass der Haken 29 die Nut 11 passieren kann, wenn der Bügel 12 in der abstehenden Orientierung angehoben wird, wie in der Fig. anhand eines gestrichelten Umrisses des Bügels 12 verdeutlicht.

Die Aussparung 16 liegt hier höher als der Boden der Nut 11, so dass, wenn der Bügel 12 in der zur Platte 1 parallelen Orientierung ist, der Achszapfen 25 des Bügels 12 vom Boden der Nut 11 abgehoben ist und an der Unterseite eines die Platte 1 einfassenden Schenkels 30 des Strangpressprofils 3 anliegt. So ist der Abstand des Bügels 12 zur Platte 1 in der parallelen Orientierung minimiert, und eine nahezu uneingeschränkte Nutzbarkeit des Raums unter der Platte 1 ist auch dann gewährleistet, wenn der Bügel 12 in der parallelen Orientierung montiert bleibt.

## Patentansprüche

1. Kühlguträger für ein Kältegerät, insbesondere Haushaltskältegerät, mit einer Platte (1), sich in Tiefenrichtung der Platte (1) erstreckenden Leisten (3) und zwei zwischen einer zu der Platte (1) parallelen Stellung und einer von der Platte (1) abstehenden Stellung unabhängig voneinander schwenkbaren Bügeln (12), von denen wenigstens der vordere Bügel (12) in seiner abstehenden Stellung an einem Anschlag (19) anliegt, **dadurch gekennzeichnet, dass** der Anschlag (19) an wenigstens einem an eine der Leisten (3) angefügten Anschlagkörper (9) gebildet ist.

2. Kühlgutträger nach Anspruch 1, **dadurch gekennzeichnet, dass** der Anschlagkörper (9) ein Lager (11) für einen Achszapfen (25) des Bügels (12) bildet.

3. Kühlgutträger nach Anspruch 1 oder 2, **dadurch gekennzeichnet, dass** der Anschlagkörper (9) in einer zur Schwenkachse der Bügel (12) parallelen Richtung in eine Öffnung (14) einer der Leisten (3) eingefügt ist.

4. Kühlgutträger nach Anspruch 3, **dadurch gekennzeichnet, dass** der Bügel (12) zweiseitig in Anschlagkörpern (9) gelagert ist.

5. Kühlgutträger nach Anspruch 4, **dadurch gekennzeichnet, dass** die Achszapfen (25) des Bügels (12) durch die Öffnungen (14) beider die Anschlagkörper (9) aufnehmenden Leisten (3) hindurchreichen.

6. Kühlgutträger nach einem der Ansprüche 3 bis 5, **dadurch gekennzeichnet, dass** jeder Anschlagkörper (9) einen festen (20) und einen elastischen Haken (21) aufweist, die an einander gegenüberliegenden Rändern (22, 23) einer der Öffnungen (14) angreifen.

7. Kühlgutträger nach Anspruch 6, **dadurch gekennzeichnet, dass** einer (21) der Haken (10, 21) jedes Anschlagkörpers (9) breiter ist als derjenige Rand (23) einer der Öffnungen (14), an der der andere Haken (20) des Anschlagkörpers (9) angreift.

8. Kühlgutträger nach einem der Ansprüche 1 bis 7, **dadurch gekennzeichnet, dass** der Anschlagkörper (9) eine erste Aussparung (16), in die der Bügel (12) in seiner zu der Platte (1) parallelen Stellung eingreift, und eine zweite Aussparung (15) aufweist, in die der Bügel (12) in seiner von der Platte (1) abstehenden Stellung eingreift.

9. Kühlgutträger nach Anspruch 8, **dadurch gekennzeichnet, dass** die zwei Aussparungen (15, 16) an ihren einander zugewandten Seiten durch schräge Flanken (17, 18) begrenzt sind.

10. Kühlgutträger nach Anspruch 8 oder 9, **dadurch gekennzeichnet, dass** der Anschlag (19) durch eine zur Schwenkachse parallele Flanke (19) gebildet ist, die die zweite Aussparung (15) an ihrer von der ersten Aussparung (16) abgewandten Seite begrenzt.

11. Kühlgutträger nach einem der vorhergehenden Ansprüche, **dadurch gekennzeichnet, dass** in der zur Platte (1) parallelen Stellung des Bügels (12) ein achsfemer Bereich des Bügels (12) zu einer Vorderkante der Platte (1) weist.

12. Kühlgutträger nach einem der vorhergehenden Ansprüche, **dadurch gekennzeichnet, dass** die Leisten (3) seitliche Ränder der Platte (1) einfassen.

13. Kühlgutträger nach einem der vorhergehenden Ansprüche, **dadurch gekennzeichnet, dass** ein Geländer an einem hinteren Rand der Platte (1) durch einen an den Leisten (3) verankerten Bügel (8) gebildet ist.

## Claims

1. Support for refrigerated products for a refrigerating appliance, particularly domestic refrigerating appliance, comprising a plate (1), strips (3) extending in the depth direction of the plate (1) and two brackets (12), which are pivotable independently of one another between a setting parallel with the plate (1) and a setting standing up from the plate (1) and of which at least the front bracket (12) in its upstanding setting bears against an abutment (19), **characterised in that** the abutment (19) is formed at at least one abutment body (9) attached to one of the strips (3).

2. Support for refrigerated products according to claim 1, **characterised in that** the abutment body (9) forms a bearing (11) for an axle pin (25) of the bracket (12).

3. Support for refrigerated products according to claim 1 or 2, **characterised in that** the abutment body (9) is inserted into an opening (14) of one of the strips (3) in a direction parallel to the pivot axis of the bracket (12).

4. Support for refrigerated products according to claim 3, **characterised in that** the bracket (12) is mounted at both ends in abutment bodies (9).

5. Support for refrigerated products according to claim 4, **characterised in that** the axle pins (25) of the bracket (12) extend through the openings (14) of the two strips (3) receiving the abutment bodies (9).

6. Support for refrigerated products according to any one of claims 3 to 5, **characterised in that** each abutment body (9) has a fixed hook (20) and a resilient hook (21), which engage mutually opposite edges (22, 23) of one of the openings (14).

7. Support for refrigerated products according to claim 6, **characterised in that** one (21) of the hooks (10, 21) of each abutment body (9) is wider than that edge (23) of one of the openings (14) at which the other hook (20) of the abutment body (9) engages.

8. Support for refrigerated products according to any one of claims 1 to 7, **characterised in that** the abutment body (9) has a first cut-out (16) in which the bracket (12) engages in its setting parallel to the plate (1) and a second cut-out (15) in which the bracket (12) engages in its setting standing up from the plate (1).

9. Support for refrigerated products according to claim 8, **characterised in that** the two cut-outs (15, 16) are bounded at the mutually facing sides thereof by inclined flanks (17, 18).

10. Support for refrigerated products according to claim 8 or 9, **characterised in that** the abutment (19) is formed by a flank (19), which is parallel to the pivot axis and which bounds the second cut-out (15) at its side remote from the first cut-out (16).

11. Support for refrigerated products according to any one of the preceding claims, **characterised in that** in the setting of the bracket (12) parallel to the plate (1) a region of the bracket (12) remote from the axis faces a front edge of the plate (1).

12. Support for refrigerated products according to any one of the preceding claims, **characterised in that** the strips (3) border lateral edges of the plate (1).

13. Support for refrigerated products according to any one of the preceding claims, **characterised in that** a railing is formed at a rear edge of the plate (1) by a bracket (8) fixed to the strips (3).

## Revendications

1. Support de produits à réfrigérer pour un appareil frigorifique, notamment un appareil frigorifique à usage domestique, comprenant une plaque (1), des baguettes (3) s'étendant en direction en profondeur de la plaque (1) et deux étriers (12) pivotants indépendamment l'un de l'autre entre une position parallèle à la plaque (1) et une position en saillie de la plaque (1), dont au moins l'étrier avant (12), dans sa position en saillie, est adjacent à une butée (19), **caractérisé en ce que** la butée (19) est formée sur au moins sur un corps de butée (9) joint à l'une des baguettes (3).

2. Support de produits à réfrigérer selon la revendication 1, **caractérisé en ce que** le corps de butée (9) forme un palier (11) pour un tourillon d'axe (25) de l'étrier (12).

3. Support de produits à réfrigérer selon la revendication 1 ou 2, **caractérisé en ce que** le corps de butée (9), dans une direction parallèle à l'axe de pivotement des étriers (12), est inséré dans une ouverture (14) de l'une des baguettes (3).

4. Support de produits à réfrigérer selon la revendication 3, **caractérisé en ce que** l'étrier (12) est logé de deux côtés dans des corps de butée (9).

5. Support de produits à réfrigérer selon la revendication 4, **caractérisé en ce que** les tourillons d'axe (25) de l'étrier (12) traversent les ouvertures (14) des deux baguettes (3) logeant les corps de butée (9).

6. Support de produits à réfrigérer selon l'une quelconque des revendications 3 à 5, **caractérisé en ce que** chaque corps de butée (9) présente un crochet fixe (20) et un crochet élastique (21), qui ont prise sur des bords situés l'un en face de l'autre (22, 23) de l'une des ouvertures (14).

7. Support de produits à réfrigérer selon la revendication 6, **caractérisé en ce que** l'un (21) des crochets (10, 21) de chaque corps de butée (9) est plus large que le bord (23) de l'une des ouvertures (14) sur laquelle l'autre crochet (20) du corps de butée (9) a prise.

8. Support de produits à réfrigérer selon l'une quelconque des revendications 1 à 7, **caractérisé en ce que** le corps de butée (9) présente un premier évidement (16), dans lequel a prise l'étrier (12) dans sa position parallèle à la plaque (1), et un deuxième évidement (15), dans lequel a prise l'étrier (12) dans sa position en saillie de la plaque (1).

9. Support de produits à réfrigérer selon la revendication 8, **caractérisé en ce que** les deux évidements (15, 16) sont limités par des flancs obliques (17, 18) sur leurs côtés tournés l'un vers l'autre.

10. Support de produits à réfrigérer selon la revendication 8 ou 9, **caractérisé en ce que** la butée (19) est formée par un flanc (19) parallèle à l'axe de pivotement, lequel flanc limite le deuxième évidement (15) sur son côté détourné du premier évidement (16).

11. Support de produits à réfrigérer selon l'une quelconque des revendications précédentes, **caractérisé en ce que** dans la position de l'étrier (12) parallèle à la plaque (1), une zone de l'étrier (12), éloignée de l'axe, est tournée vers un bord avant de la plaque (1).

12. Support de produits à réfrigérer selon l'une quelconque des revendications précédentes, **caractérisé en ce que** les baguettes (3) bordent des bords latéraux de la plaque (1).

13. Support de produits à réfrigérer selon l'une quelconque des revendications précédentes, **caractérisé en ce qu'**une balustrade est formée sur un bord arrière de la plaque (1) par un étrier (8) fixé sur les baguettes (3).
